# EUROPÄISCHE PATENTSCHRIFT

(11) **EP 2 449 267 B1**
(45) Veröffentlichungstag und Bekanntmachung des Hinweises auf die Patenterteilung: **12.10.2016**
(21) Anmeldenummer: 10724324.8
(22) Anmeldetag: 15.06.2010
(51) Int. Cl.: F15B 11/08, B66F 9/22

(54) **VENTILANORDNUNG**
VALVE ARRANGEMENT
DISPOSITIF DE SOUPAPE

(30) Priorität: 02.07.2009 DE 102009031493
(43) Veröffentlichungstag der Anmeldung: 09.05.2012
(73) Patentinhaber: Robert Bosch GmbH, 70469 Stuttgart (DE)
(72) Erfinder: JESSEN, Sönke, 71732 Tamm (DE); MAIER, Uwe, 71679 Asperg (DE); MUELLER, Gerold, 70563 Stuttgart (DE)
(74) Vertreter: Thürer, Andreas
(86) Internationale Anmeldenummer: PCT/EP2010/003573
(87) Internationale Veröffentlichungsnummer: WO 2011/000473

(56) Entgegenhaltungen:
- EP-A1- 1 403 102
- DE-A1- 4 313 250
- "Grundlagen der hydraulischen Schaltungstechnik", O + P OLHYDRAULIK UND PNEUMATIK, VEREINIGTE FACHVERLAGE, MAINZ, DE, Bd. 38, Nr. 7, 1. Januar 1994 (1994-01-01) , Seiten 388-391, XP000195286, ISSN: 0341-2660

## Beschreibung

Die Erfindung betrifft eine Ventilanordnung eines Hubwerks eines landwirtschaftlichen Nutzfahrzeugs gemäß dem Oberbegriff des Patentanspruchs 1.

In der DE 43 13 250 C2 ist eine derartige Ventilanordnung zum Steuern eines doppeltwirkenden Hubzylinders gezeigt. Diese hat zwei von einem Kolben getrennte Zylinderräume, die jeweils über zwei Wegeventile einer Steueranordnung mit einer Zuund einer Ablaufleitung verbindbar sind. Hierdurch ist der Kolben von beiden Zylinderräumen her mit einem Druck beaufschlagbar. Diese Lösung hat den Nachteil, dass die Steueranordnung recht komplex und vorrichtungstechnisch aufwändig ausgestaltet ist.

Die Dokumente DE 101 38 389 A1 und DE 10 2006 004 423 A1 offenbaren jeweils eine weitere Ventilanordnung zur Steuerung eines doppeltwirkenden Hubzylinders. Zylinderräume des Hubzylinders sind im Gegensatz zum vorgenannten Stand der Technik über ein einziges Wegeventil mit einer Zu- und Ablaufleitung verbindbar. Das Wegeventil ist vorrichtungstechnisch äußerst aufwändig ausgestaltet und bedarf hoher Herstellungskosten.

In dem Katalog "Bosch EHR, Elektronisch-Hydraulische Hubwerksregelung für Traktoren 5/7", Ausgabe 1.1 aus dem Jahr 1999, auf Seite 17 der Anmelderin ist eine Ventilanordnung für einen einfach wirkenden Hubzylinder gezeigt. Ein Zylinderraum ist dabei über die Ventilanordnung über zwei Wegeventile mit einer Zu- und Ablaufleitung verbindbar. Nachteilig ist, dass ein im Hubzylinder geführter Kolben nur von einem Zylinderraum her mit Druck beaufschlagbar ist.

Aus der EP 1 403 102 A1 ist eine Ventilanordnung zur Ansteuerung eines Hubwerks bekannt, das an einer mobilen Arbeitsmaschine verwendet wird und das zwei Hubzylinder aufweist, von denen jeder einen einen ersten Zylinderraum von einem zweiten Zylinderraum trennenden Hubkolben aufweist. Beide Zylinderräume jedes Hubzylinders sind jeweils über eine Zulaufventil mit einer Zulaufleitung und über ein Ablaufventil mit einer Ablaufleitung verbindbar, wobei die Zulaufventile und die Ablaufventile als 2/2-Wegeventile ausgebildet sind.

Dem gegenüber liegt der Erfindung die Aufgabe zugrunde, eine Ventilanordnung zu schaffen, die kostengünstig und einfach aufgebaut ist, und mit der ein Hubzylinder flexibel gesteuert werden kann.

Diese Aufgabe wird gelöst durch eine Ventilanordnung mit den Merkmalen des Patentanspruch 1.

Erfindungsgemäß hat eine Ventilanordnung zur Ansteuerung eines Hubwerks eines landwirtschaftlichen Nutzfahrzeugs zumindest einen Hubzylinder mit einem einen ersten von einem zweiten Zylinderraum trennenden Hubkolben, wobei der erste Zylinderraum über eine Arbeitsleitung mit einer Steueranordnung für einen einfach wirkenden Hubzylinder verbunden ist. Diese weist ein Hebemodul zum Verbinden der Arbeitsleitung mit einer Zulaufleitung und ein Senkenmodul zum Verbinden der Arbeitsleitung mit einer Ablaufleitung auf. An den zweiten Zylinderraum ist eine Druckleitung angeschlossen, die über eine Ventilsteuerung mit der Zulaufleitung und der Ablaufleitung verbindbar ist. Zur Druckbegrenzung des Drucks im zweiten Zylinderraum ist ein Druckbegrenzungsventil zwischen der Druck- und der Ablaufleitung angeordnet. Das Zulaufventil ist über einen Arbeitskanal mit der Zulaufleitung verbunden, wobei eine Drossel in dem Arbeitskanal angeordnet ist.

Diese Lösung hat den Vorteil, dass der Hubkolben des Hubzylinders über den ersten Zylinderraum mit einer herkömmlichen, kostengünstigen Steueranordnung für einen einfach wirkenden Hubzylinder - eine derartige Steueranordnung ist beispielsweise im Eingangs erläuterten Stand der Technik gezeigt - und über den zweiten Zylinderraum über eine einfach Ventilsteuerung gesteuert ist.

Um einen konstanten Druckmittelvolumenstrom unabhängig von Druckschwankungen in der Druckleitung zu ermöglichen, ist eine Druckwaage stromaufwärts der Drossel in dem Arbeitskanal angeordnet. Ein Ventilschieber der Druckwaage ist dann in Richtung von Öffnungspositionen mit einer Federkraft einer Feder und mit zwischen der Drossel und dem Zulaufventil abgegriffenem Druck und in Richtung einer Schließposition mit zwischen der Druckwaage und der Drossel abgegriffenen Druck beaufschlagbar.

Bei weiteren bevorzugten Ausführungsbeispielen ist ein Ventilkörper des Druckbegrenzungsventils mit einer Federkraft einer Feder in Schließrichtung beaufschlagt, wobei die Federkraft manuell oder elektromagnetisch über einen Aktor einstellbar ist. Hierdurch kann der maximale zu begrenzende Druck im zweiten Zylinderraum beliebig eingestellt werden. Dieser liegt beispielsweise zwischen 10 und 30 bar.

Bevorzugterweise hat die Ventilsteuerung ein Zulauf- und ein Ablaufventil, die als herkömmliche 2/2-Wegeventile ausgebildet sein können.

Mit Vorteil weist das Zulaufventil einen elektromagnetisch mit einem Aktor in Richtung einer Öffnungsposition betätigbaren und in einer Schließposition federvorgespannten Ventilschieber auf. Das Ablaufventil hat einen Ventilschieber, der in einer Öffnungsposition federvorgespannt ist und in Richtung einer Schließposition mit einem von der Druckleitung über eine Steuerleitung abgegriffenen Steuerdruck beaufschlagt ist. Somit ist zur Ansteuerung des zweiten Zylinderraums des Hubzylinders nur die Betätigung des Zulaufventils notwendig, während das Ablaufventil nicht gesteuert werden muss. Es ist denkbar, dass das Zulaufventil, statt mit einem elektromagnetischen Aktor, manuell betätigt wird.

In weiterer Ausgestaltung der Erfindung ist die Steuerleitung über einen Entlastungskanal mit der Ablaufleitung verbunden, wobei eine Drossel im Entlastungskanal angeordnet ist. Ein Steuerdruck zum Schalten des Ablaufventils kann damit einfach zur Ablaufleitung hin abgebaut werden, um dieses über eine Feder in die Öffnungsposition zu schalten. Durch die Drossel wird ermöglicht, dass der Steuerdruck auf den Ventilschieber des Ablaufventils beaufschlagbar ist.

Damit bei geöffnetem Ablaufventil und geschlossenem Zulaufventil der Ventilschieber des Ablaufventils nicht mit einem Steuerdruck beaufschlagt ist, ist in der Druckleitung zwischen der abzweigenden Steuerleitung und einer zum Ablaufventil abzweigenden Zwischenleitung ein federvorgespanntes Rückschlagventil angeordnet, das in Druckmittelströmungsrichtung weg vom Hubzylinder schließt.

Die Steueranordnung kann wie im eingangs erläuterten Stand der Technik als Einheit ausgebildet sein. Hierbei ist diese dann in einer Zwischenplatte oder in einem Steuerblock, insbesondere in einem Load-Sensing-Steuerblock, zum Steuern eines einfach wirkenden Hubzylinders ausgebildet.

Die Komponenten zur Steuerung des zweiten Zylinderraums des Hubzylinders können in einer Zwischenplatte zum Anschluss an die Steueranordnung angeordnet sein.

Sonstige vorteilhafte Weiterbildungen der Erfindung sind Gegenstand weiterer Unteransprüche.

Im Folgenden werden bevorzugte Ausführungsbeispiele der Erfindung anhand schematischer Zeichnungen näher erläutert. Es zeigen:
Figur 1 einen Hydraulikschaltplan einer Ventilanordnung gemäß einem ersten Ausführungsbeispiel;
Figur 2 einen Hydraulikschaltplan der Ventilanordnung gemäß einem zweiten Ausführungsbeispiel;
Figur 3 einen Hydraulikschaltplan der Ventilanordnung gemäß einem dritten Ausführungsbeispiel;
Figur 4 einen Hydraulikschaltplan der Ventilanordnung gemäß einem vierten Ausführungsbeispiel;
Figur 5 einen Hydraulikschaltplan der Ventilanordnung gemäß einem fünften Ausführungsbeispiel.

Figur 1 zeigt in einem schematischen Schaltplan eine Ventilanordnung 1 zur Steuerung zweier Hubzylinder 2, 4 gemäß einem ersten Ausführungsbeispiel. Die Hubzylinder 2, 4 sind beispielsweise Komponenten einer Hubwerksanordnung eines Traktors oder mobilen Arbeitsgeräts.

Die beiden Hubzylinder 2 und 4 weisen jeweils einen mit einer Kolbenstange 6 bzw. 8 verbundenen Hubkolben 10 bzw. 12 auf. Die Kolben 10 und 12 trennen dabei jeweils einen ersten Zylinderraum 14 bzw. 16 von einem zweiten Zylinderraum bzw. Ringraum 18 bzw. 20. Die Zylinderräume 14, 16 und die Ringräume 18, 20 sind jeweils über eine Verbindungsleitung 22 bzw. 24 in Druckmittelverbindung.

Die Zylinderräume 14, 16 der Hubzylinder 2, 4 sind über eine Steueranordnung 26 mit einer Pumpen- oder Tankleitung 28, 30 verbindbar. Die Steueranordnung 26 ist in einer Zwischenplatte 31 oder in einem Steuerblock ausgebildet, wobei es sich bei dem Steuerblock vorzugsweise um einen Load-Sensing-Steuerblock handelt. Die Steueranordnung 26 ist zur Ansteuerung eines einfach wirkenden Hubzylinders ausgelegt und wird als Elektronisch-Hydraulische Hubwerksregelung (EHR) für Traktoren seit Jahren eingesetzt.

In der Figur 1 dient die Steueranordnung 26 zum "Tragen", wobei ein Hubwerk 32, insbesondere ein Heckhubwerk, des Traktors und entsprechend gegebenenfalls das davon betätigte Anbaugerät 34 entweder von einem Boden 35 abgehoben oder in Bodenkontakt mit einer bestimmten Stützkraft getragen wird. Dies kann beispielsweise beim Pflügen oder beim Grubbern erforderlich sein.

Die Ringräume 18 und 20 der Hubzylinder 2 bzw. 4 sind über eine Ventilsteuerung 36 ebenfalls mit der Pumpen- oder Tankleitung 28, 30 verbindbar. Die Ventilsteuerung 36 ist dabei in einer Zwischenplatte 38 ausgebildet.

Die Hubkolben 10 und 12 der Hubzylinder 2 bzw. 4 werden durch die Verbindungsleitungen 22, 24 im Wesentlichen gleichzeitig bewegt und sind in der Figur 1 auf gleicher Hubhöhe. Die Kolbenstangen 6, 8 sind mit einer Querstange 40 verbunden - was in der Figur 1 schematisch gezeigt ist - an die parallel zu den Kolbenstangen 6, 8 eine Hubstange 42 zum Heben und Senken eines an einer Hubwelle 44 schwenkbar gelagerten Armes 46 angeordnet. Über diesen wird dann das Anbaugerät 34 gehoben.

Die Steueranordnung 26 hat ein als Hebemodul ausgebildetes stetig verstellbares 3/2-Wegeventil 48 zum Heben des Anbaugeräts 34 und ein als Senkenmodul ausgebildetes, stetig verstellbares 2/2-Wegeventil 50. Stromaufwärts des Wegeventils 48 ist eine Individualdruckwaage 52 angeordnet. Diese ist über einen Pumpenanschluss P mit einer Zulaufleitung 56 verbunden, die an die Pumpenleitung 28 angeschlossen ist. Über einen Arbeitsanschluss A ist die Individualdruckwaage 52 an eine Verbindungsleitung 58 angeschlossen, die mit einem Pumpenanschluss P des Wegeventils 48 verbunden ist. Diese hat des Weiteren einen Tankanschluss T, der an eine mit der Tankleitung 30 verbundene Ablaufleitung 60 angeschlossen ist, und einen Arbeitsanschluss A, der über eine Anschlussleitung 62 mit einer an die Verbindungsleitung 22 angeschlossenen Arbeitsleitung 64 und somit mit den Zylinderräumen 14 und 16 der Hubzylinder 2 bzw. 4 verbunden ist.

In der Anschlussleitung 62 ist ein federvorgespanntes Rückschlagventil 66 angeordnet, das in Strömungsrichtung hin zu den Zylinderräumen 14, 16 öffnet.

Ein Ventilschieber der Individualdruckwaage 52 ist über eine Feder 68 in eine gedrosselte Öffnungsposition a vorgespannt. Über eine erste Steuerleitung 70 ist der Ventilschieber mit dem Druck zwischen dem Arbeitsanschluss A der Individualdruckwaage 52 und dem Pumpenanschluss P des Wegeventils 48 in Richtung von Schließpositionen b und über eine zweite Steuerleitung 72, die den Druck zwischen dem Arbeitsanschluss A des Wegeventils 48 und dem Rückschlagventil 66 abgreift, in Richtung der Öffnungspositionen a beaufschlagt. Die zweite Steuerleitung 72 ist zusätzlich mit einem Lastdruckmeldekanal 74 verbunden, der über ein Wechselventil 76 mit einer Lastdruckmeldeleitung 78 verbunden ist, womit ein Lastdruck in den Zylinderräumen 14 und 16 der Hubzylinder 2 bzw. 4, falls dieser ein höchster Lastdruck ist, über die Lastdruckmeldeleitung 78 an die Verstellpumpe gemeldet ist, wodurch diese so geregelt wird, dass in der Pumpenleitung 28 ein um eine bestimmte Druckdifferenz über dem Lastdruck liegender Pumpendruck herrscht, was in der Figur 1 nicht dargestellt ist. Mit der Individualdruckwaage 52 wird der Volumenstrom über das Wegeventil 48 lastunabhängig im Wesentlichen konstant gehalten.

Ein Ventilschieber des Wegeventils 48 ist über eine Feder 80 in einer Grundposition x vorgespannt, in der der Arbeitsanschluss A mit dem Tankanschluss T verbunden ist. Über einen elektromagnetisch betätigbaren Aktor 82 ist der Ventilschieber des Wegeventils 48 in Richtung von Öffnungspositionen y verschiebbar, bei denen der Pumpenanschluss P mit dem Arbeitsanschluss A verbunden ist und somit die Zylinderräume 14 und 16 der Hubzylinder 2 bzw. 4 mit der Pumpenleitung 28 in Druckmittelverbindung stehen.

Zum Verbinden der Zylinderräume 14 und 16 der Hubzylinder 2 bzw. 4 mit der Tankleitung 30 ist das Wegeventil 50 vorgesehen. Dieses hat einen mit der Arbeitsleitung 64 verbundenen Arbeitsanschluss A und einen mit der Ablaufleitung 60 verbundenen Tankanschluss T. Ein Ventilschieber des Wegeventils 50 ist über eine Feder 84 in eine im Wesentlichen leckagefreie Schließposition m vorgespannt und über einen elektromagnetisch betätigbaren Aktor 86 in Richtung von Öffnungspositionen i, bei denen der Arbeitsanschluss A mit dem Tankanschluss T verbunden ist, bewegbar, wodurch die Zylinderräume 14, 16 mit der Tankleitung 30 in Druckmittelverbindung stehen.

Zur Druckbegrenzung des Drucks in den Zylinderräumen 14 und 16 ist ein zwischen der Arbeitsleitung 64 und der Ablaufleitung 60 angeordnetes Druckbegrenzungsventil 88 vorgesehen.

Die Ventilsteuerung 36 hat ein Zulaufventil 90 zum Verbinden der Ringräume 18 und 20 der Hubzylinder 2 bzw. 4 mit der Pumpenleitung 28 und ein Ablaufventil 92 zum Verbinden der Ringräume 18 und 20 mit der Tankleitung 30.

Das Zulaufventil ist als 2/2-Wegeventil ausgebildet mit einem Pumpenanschluss P und einem Arbeitsanschluss A. Der Pumpenanschluss P ist über einen Arbeitskanal 93 mit der Pumpenleitung 28 und der Arbeitsanschluss A über eine Druckleitung 94 mit der Verbindungsleitung 24 und somit mit den Ringräumen 18, 20 verbunden. Ein Ventilschieber des Zulaufventils 90 ist mit einer Feder 96 in einer Sperrposition g vorgespannt und über einen elektromagnetisch betätigbaren Aktor 98 in eine Öffnungsposition f bringbar, in der der Pumpenanschluss P mit dem Arbeitsanschluss A verbunden ist.

Das Ablaufventil 92 ist wie das Zulaufventil 90 ebenfalls als 2/2-Wegeventil ausgestaltet und hat einen Tankanschluss T, der über einen Tankkanal 100 mit der Tankleitung 30 verbunden ist und einen Arbeitsanschluss A, der über eine Zwischenleitung 102 mit der Druckleitung 94 in Druckmittelverbindung steht. Ein Ventilschieber des Ablaufventils 92 ist mit einer Feder 104 in eine Öffnungsposition j vorgespannt und über eine mit der Druckleitung 94 verbundene Steuerleitung 106 mit dem Druck in der Druckleitung 94 beaufschlagbar und in eine Schließposition h bringbar. Die Steuerleitung 106 ist über eine Entlastungsleitung 108, in der eine Drossel 110 angeordnet ist, mit dem Tankkanal 100 verbunden.

In der Druckleitung 94 ist zwischen dem Abzweigepunkt der Steuerleitung 106 und dem Abzweigepunkt der Zwischenleitung 102 ein federvorgespanntes Rückschlagventil 112 angeordnet, das in Druckmittelströmungsrichtung hin zu den Ringräumen 18 und 20 öffnet. Zur Dämpfung des Druckmittelvolumenstroms ist in dem Arbeitskanal 93 eine Drossel 114 eingebracht.

Zur Druckbegrenzung des Drucks in der Druckleitung 94 und somit in den Ringräumen 18 und 20 der Hubzylinder 2 bzw. 4 ist ein Druckbegrenzungsventil 116 vorgesehen, das zwischen der Druckleitung 94 und dem Tankkanal 100 angeordnet ist. Das Druckbegrenzungsventil 116 ist dabei zwischen dem Abzweigepunkt der Zwischenleitung 102 zum Ablaufventil 92 und der Verbindungsleitung 24 an die Druckleitung 94 angeschlossen.

Im Folgenden wird die Funktionsweise der Ventilanordnung 1 aus Figur 1 erläutert.

Zum Heben oder Tragen des Anbaugeräts 34 werden die Hubkolben 10 und 12 der Hubzylinder 2 bzw. 4 über die Zylinderräume 14 bzw. 16 mit Druck beaufschlagt. Hierfür ist das Wegeventil 50 (Senkenmodul) unbestromt in der Schließposition m und das Wegeventil 48 (Hebemodul) bestromt in einer Öffnungsposition y, wodurch die Zylinderräume 14 und 16, über die Pumpenleitung 28, die Zulaufleitung 56, die Individualdruckwaage 52, das Wegeventil 48, das Rückschlagventil 66, die Arbeitsleitung 64 und über die Verbindungsleitung 22 mit Pumpendruck beaufschlagt sind. Zusätzlich werden die Ringräume 18 und 20 der Hubzylinder 2 bzw. 4 über die Ventilsteuerung 36 druckentlastet. Hierfür ist das Zulaufventil 90 unbestromt in der Schließposition g und das Ablaufventil 92 in der federvorgespannten Öffnungsposition j, wodurch die Ringräume 18 und 20 über die Verbindungsleitung 24, die Druckleitung 94, die Zwischenleitung 102 und den Tankkanal 100 mit der Tankleitung 30 verbunden sind.

Zum Senken des Hubwerks 32 werden die Zylinderräume 14 und 16 der Hubzylinder 2 bzw. 4 zur Tankleitung 30 entlastet, wodurch sich das Hubwerk 32 entweder durch sein Eigengewicht oder druckunterstützt durch Druckbeaufschlagung der Hubkolben 10 und 12 über die Ringräume 18 bzw. 20 mit Pumpendruck hin zu dem Boden 35 senkt.

Um das Hubwerk 32 mit seinem Eigengewicht abzusenken, ist das Wegeventil 50 der Steueranordnung 26 bestromt in einer der Öffnungspositionen i und das Wegeventil 48 in der Grundposition x. Die Zylinderräume 14 und 16 sind dann über die Verbindungsleitung 22, die Arbeitsleitung 64, das Wegeventil 50 und die Ablaufleitung 60 zur Tankleitung 30 druckentlastet. Die Senkgeschwindigkeit der Hubkolben 10, 12 ist in Abhängigkeit der Öffnungsposition i des Wegeventils 50. Zusätzlich sind die Ringräume 18 und 20, wie vorbeschrieben, über das Ablaufventil 92 zur Tankleitung 30 druckentlastet, wodurch die Hubkolben 10 und 12 mit dem Eigengewicht des Hubwerks 32 über die Hubstange 42, die Querstange 40 und die Kolbenstangen 6 bzw. 8 beaufschlagt sind und sich in Richtung eines sich verkleinernden Zylinderraumes 14 bzw. 16 absenken.

Beispielsweise bei niedrigen Temperaturen im Einsatz der Ventilanordnung 1 kann es notwendig sein, um ein zügiges Absenken des Hubwerks 32 trotz zähem Druckmittel zu ermöglichen, dass dieses druckunterstützt erfolgt. Hierfür werden die Hubkolben 10 und 12 über die Ringräume 18 bzw. 20 mit Druck aus der Pumpenleitung 28 beaufschlagt. Die Zylinderräume 14 und 16 sind wie beim Senken mit Eigengewicht zur Tankleitung 30 druckentlastet. Zur Druckbeaufschlagung der Ringräume 18 und 20 wird das Zulaufventil 90 der Ventilsteuerung 36 bestromt und damit in die Öffnungsstellung f geschaltet, wodurch die Druckleitung 94 mit der Pumpenleitung 28 in Druckmittelverbindung steht und der Ventilschieber des Ablaufventils 92 über die von der Druckleitung 94 abzweigende Steuerleitung 106 mit Pumpendruck beaufschlagt und in die Schließposition h geschaltet ist. Die Ringräume 18 und 20 sind dann über die Verbindungsleitung 24, die Druckleitung 94, das Rückschlagventil 112, das Zulaufventil 90 und über den Arbeitskanal 93 mit der Pumpenleitung 28 in Druckmittelverbindung. Durch die Druckbeaufschlagung der Hubkolben 10 und 12 über die Ringräume 18 bzw. 20 ist damit ein druckunterstütztes Senken des Hubwerks 32 zusätzlich zum Eigengewicht ermöglicht.

Durch das Druckbegrenzungsventil 116 wird der Druck in den Ringräumen 18 und 20 beim druckunterstützten Senken begrenzt. Falls das Hubwerk 32 über das Anbaugerät 34 beispielsweise aufgrund einer Bodenunebenheit des Bodens 35 entgegen die Absenkrichtung mit einer Kraft beaufschlagt ist, was zu einer Druckerhöhung in den Ringräumen 18 und 20 führt, werden Beschädigungen aufgrund zu hohen Druckes durch das Druckbegrenzungsventil 116 vermieden. Der zu begrenzende Druck des Druckbegrenzungsventils 116 liegt beispielsweise zwischen 10 und 25 bar.

Zum Beenden des druckunterstützten Senkens des Hubwerks 32, beispielsweise wenn das Anbaugerät 34 auf dem Boden 118 aufliegt oder in diesem eingetaucht ist, wird die Druckmittelverbindung zwischen den Zylinderräumen 14 und 16 der Hubzylinder 2 bzw. 4 zur Tankleitung 30 über die Steueranordnung 26 gesperrt. Dies erfolgt durch die unbestromten Wegeventile 50 und 48, wobei das Wegeventil 50 sich dann in der Schließposition m und das Wegeventil 48 in der Grundposition x befindet und damit die Verbindung zur Tankleitung 30 über das Wegeventil 50 und das Rückschlagventil 66 gesperrt ist. Übersteigt allerdings der Druck in den Zylinderräumen 14 und 16 einen vorbestimmten Druck, so öffnet das Druckbegrenzungsventil 88 eine Druckmittelverbindung zur Tankleitung 30.

Nach dem Sperren der Druckmittelverbindung zwischen den Zylinderräumen 14 und 16 und der Tankleitung 30 werden die Ringräume 18 und 20 zu der Tankleitung 30 über die Ventilsteuerung 36 druckentlastet. Das Zulaufventil 90 ist dann unbestromt in der federvorgespannten Schließposition g, wodurch die Steuerleitung 106 über die Entlastungsleitung 108 zur Tankleitung 30 druckentlastet wird, das Rückschlagventil 112 schließt und das Ablaufventil 92 über die Feder 104 in die Öffnungsposition j geschaltet ist.

Die als Steuerblock oder als Zwischenplatte ausgebildete Steueranordnung 26 und die ebenfalls als Zwischenplatte 38 ausgebildete Ventilsteuerung 36 haben das gleiche Lochbild (Anschluss-Lochbild), womit diese eine gemeinsame Tankleitung 30, Pumpenleitung 28 und Lastdruckmeldeleitung 78 ausbilden. Als Lochbild ist beispielsweise das des Load-Sensing-Steuerblocks SB 23 der Anmelderin vorgesehen. Die Scheibenbreite der Zwischenplatte 38 beträgt vorzugsweise 40 mm.

Die Betätigung des Zulaufventils 90 für druckunterstütztes Senken erfolgt über einen Bediener über ein EHR-Bedienteil oder bedienerunabhängig durch einen Taster, der ein Senken des Hubwerks 32 erfasst.

Die Ventilanordnung 1 ist beispielsweise in einem Front- und/ oder Heckhubwerk einsetzbar.

In Figur 2 ist ein Hydraulikschaltplan der Ventilanordnung 1 gemäß einem zweiten Ausführungsbeispiel offenbart. Im Unterschied zum ersten Ausführungsbeispiel in Figur 1 sind die Komponenten der Ventilsteuerung 36 nicht in einer Zwischenplatte 38, sondern als Einzelkomponenten ausgeführt. Der Tankkanal 100 ist dann an einen Tankanschluss T und der Arbeitskanal 93 an einen Pumpenanschluss P der Steueranordnung 26 angeschlossen.

Figur 3 stellt in einem Hydraulikschaltplan die Ventilanordnung 1 gemäß einem dritten Ausführungsbeispiel dar. Hierbei ist die Ventilanordnung 36 in der Zwischenplatte 38 ausgebildet und weist zusätzlich eine Druckwaage 120 zum Konstanthalten eines eingestellten Druckmittelvolumenstroms unabhängig von Druckschwankungen des Pumpendrucks in der Pumpenleitung 28 auf. Die Druckwaage 120 ist dabei in dem Arbeitskanal 93 stromaufwärts der Drossel 114 angeordnet. Die Drossel 114 dient dabei als Messblende, womit es sich bei der Druckwaage 120 um eine vorgeschaltete Druckwaage 120 handelt. Diese hat einen Ventilschieber, der über eine Feder 122 in eine Öffnungsposition k vorgespannt ist und zusätzlich über eine Steuerleitung 124 mit einem Druck in dem Arbeitskanal 93 stromabwärts der Drossel 114 und über eine Steuerleitung 126 vom Druck stromaufwärts der Drossel 114 zwischen dieser und der Druckwaage 120 in Richtung von Schließpositionen I beaufschlagt ist. Die Öffnungspositionen k sind in der Druckwaage 120 gedrosselt.

Durch die Druckwaage 120 werden die Ringräume 18 und 20 der Hubzylinder 2 bzw. 4 mit einem konstanten Druckmittelvolumenstrom versorgt, wodurch ein konstantes Absenken des Anbaugerätes 34 bzw. des Hubwerks 32 ermöglicht ist.

Figur 4 zeigt einen Hydraulikschaltplan der Ventilanordnung 1 gemäß einem vierten Ausführungsbeispiel. Das Druckbegrenzungsventil 116 der Ventilsteuerung 36 ist dabei im Unterschied zum ersten Ausführungsbeispiel aus Figur 1 mit einer verstellbaren Ventilfeder 128 ausgestaltet. Bei dem Druckbegrenzungsventil 116 handelt es sich beispielsweise um ein Sitzventil mit einem einem Ventilsitz zugeordneten Ventilkörper. Dieser ist dann in Öffnungsrichtung mit dem Druck in der Druckleitung 94 und in Schließrichtung mit einer Federkraft der Ventilfeder 128 beaufschlagt. Durch die Einstellbarkeit der Ventilfeder 128 ist der zu begrenzende Druck in der Druckleitung 94 bzw. in den Ringräumen 18 und 20 der Hubzylinder 2 bzw. 4 einstellbar. Je höher die Federkraft der Ventilfeder 128 ist, desto höher ist der zu begrenzende Druck, das heißt der Druck, der notwendig ist, das Druckbegrenzungsventil 116 zu öffnen. Der Einstellbereich der Federkraft der Ventilfeder 128 ist vorzugsweise derart gewählt, dass der zu begrenzende Druck zwischen 10 und 30 bar liegt.

In der Figur 5 ist ein Hydraulikschaltplan der Ventilanordnung 1 gemäß einem fünften Ausführungsbeispiel gezeigt. Dies unterscheidet sich zum vierten Ausführungsbeispiel aus Figur 4 dadurch, dass das Druckbegrenzungsventil 116 der Ventilsteuerung 36 keine manuell verstellbare Ventilfeder 128, sondern eine über einen elektromagnetischen Aktor 130 verstellbare Ventilfeder 128 aufweist. Hierdurch kann ein Bediener, insbesondere eines Traktors, im Einsatz des Arbeitsgeräts 34 den zu begrenzenden Druck in den Ringräumen 18 und 20 der Hubzylinder 2 bzw. 4 einfach einstellen.

Ist ein sogenanntes Aufbocken des Traktors - d. h. ein Senken des vorderen und hinteren Hubwerks derart, dass die Räder des Traktors vom Boden beabstandet sind - nicht vorgesehen, dann ist ein sitzdichtes Druckbegrenzungsventil 116 nicht notwendig.

Soll ein Aufbocken des Traktors ermöglicht werden, so werden diverse Sicherheitsanforderungen an die Ventilanordnung 1 gestellt. Beispielsweise ist stromaufwärts des Druckbegrenzungsventils 116 ein Kugelhahn in der von der Druckleitung 94 abzweigenden und mit dem Druckbegrenzungsventil 116 verbundenen Anschlussleitung 132 vorgesehen.

Offenbart ist eine Ventilanordnung zur Ansteuerung eines Hubwerks eines landwirtschaftlichen Nutzfahrzeugs mit zumindest einem Hubzylinder. Dieser hat zwei von einem Hubkolben getrennte Zylinderräume. Der erste Zylinderraum ist über eine herkömmliche und seit Jahren aus dem Stand der Technik bekannte EHR (elektronisch-hydraulische Hubwerksregelung für Traktoren) über eine erste Arbeitsleitung verbunden. Mit der EHR ist eine Druckbeaufschlagung und Druckentlastung des Hubkolbens über den ersten Zylinderraum ermöglicht, womit ein Hubwerk steuerbar ist. Zusätzlich ist der zweite Zylinderraum, insbesondere zum druckunterstützten Senken, über eine Ventilsteuerung 36 mit einem Druck beaufschlagbar.

## Patentansprüche

1. Ventilanordnung zur Ansteuerung eines Hubwerks (32) einer mobilen Arbeitsmaschine mit zumindest einem Hubzylinder (2, 4) mit einem einen ersten Zylinderraum (14, 16) von einem zweiten Zylinderraum (18, 20) trennenden Hubkolben (10, 12), wobei der erste Zylinderraum über eine Arbeitsleitung (64) mit einer hydraulischen Steueranordnung (26) für einen einfach wirkenden Hubzylinder verbunden ist, welche Steueranordnung (26) ein Hebemodul (48) zum Verbinden der Arbeitsleitung (64) mit einer Zulaufleitung (56) und ein Senkenmodul (50) zum Verbinden der Arbeitsleitung (64) mit einer Ablaufleitung (60) aufweist, und wobei eine Druckleitung (94) an den zweiten Zylinderraum (18, 20) angeschlossen ist, die mit der Zulaufleitung (56) und der Ablaufleitung (60) über eine Ventilsteuerung (36) verbindbar ist, die ein Zulaufventil (90) zum Verbinden der Druckleitung (94) mit der Zulaufleitung (56) und ein Ablaufventil (92) zum Verbinden der Druckmittelleitung (94) mit der Ablaufleitung (60) aufweist, **dadurch gekennzeichnet, dass** zwischen der Druckleitung (94) und der Ablaufleitung (60) ein Druckbegrenzungsventil (116) angeordnet ist, dass das Zulaufventil (90) über einen Arbeitskanal (93) mit der Zulaufleitung (56) verbunden ist und dass eine Drossel (114) in dem Arbeitskanal (93) angeordnet ist.

2. Ventilanordnung nach Patentanspruch 1, wobei eine Druckwaage (120) stromaufwärts der Drossel (114) in dem Arbeitskanal (93) angeordnet ist, wobei ein Ventilschieber der Druckwaage (120) in Richtung von Öffnungspositionen mit einer Federkraft einer Feder (122) und mit zwischen der Drossel (114) und dem Zulaufventil (90) abgegriffenem Druck und in Richtung einer Schließposition mit zwischen der Druckwaage (120) und der Drossel (114) abgegriffenem Druck beaufschlagt ist.

3. Ventilanordnung nach Patentanspruch 1 oder 2, wobei ein Ventilkörper des Druckbegrenzungsventils (116) mit einer Federkraft einer Ventilfeder (128) in Schließrichtung beaufschlagt ist, wobei die Ventilfeder (128) manuell oder elektromagnetisch über einen Aktor einstellbar ist.

4. Ventilanordnung nach einem vorhergehenden Patentanspruch, wobei das Zulauf- und das Ablaufventil (90, 92) 2/2-Wegeventile sind.

5. Ventilanordnung nach Patentanspruch 4, wobei das Zulaufventil (90) einen elektromagnetisch über einen Aktor (98) in Richtung einer Öffnungsstellung betätigbaren und in einer Schließstellung federvorgespannten Ventilschieber hat, wobei das Ablaufventil (92) einen in einer Öffnungsstellung federvorgespannten und in Richtung einer Schließstellung mit einem von der Druckleitung (94) über eine Steuerleitung (106) abgegriffenen Steuerdruck beaufschlagbaren Ventilschieber hat.

6. Ventilanordnung nach Patentanspruch 5, wobei die Steuerleitung (106) über eine Entlastungsleitung (108) mit der Ablaufleitung (60) verbunden ist, und wobei eine Drossel (110) in der Entlastungsleitung (108) angeordnet ist.

7. Ventilanordnung nach Patentanspruch 5 oder 6, wobei ein federvorgespanntes Rückschlagventil (112) in der Druckleitung (94) zwischen der abzweigenden Steuerleitung (106) und einer zum Ablaufventil (92) abzweigenden Zwischenleitung (102) angeordnet ist und in Druckmittelströmungsrichtung weg vom Hubzylinder (2, 4) schließt.

8. Ventilanordnung nach einem vorhergehenden Patentanspruch, wobei die Steueranordnung (26) in einer Zwischenplatte oder in einem Steuerblock, insbesondere in einem Load-Sensing-Steuerblock, zum Steuern eines einfach wirkenden Hubzylinders ausgebildet ist.

9. Ventilanordnung nach einem vorhergehenden Patentanspruch, wobei die Komponenten zur Steuerung des zweiten Zylinderraums (18, 20) des Hubzylinders (2, 4) in einer Zwischenplatte (38) zum Anschluss an die Steueranordnung (26) angeordnet sind.

## Claims

1. Valve arrangement for actuating a lifting unit (32) of a mobile machine having at least one lifting cylinder (2, 4) with a lifting piston (10, 12) which separates a first cylinder space (14, 16) from a second cylinder space (18, 20), the first cylinder space being connected via a working line (64) to a hydraulic control arrangement (26) for a single-acting lifting cylinder, which control arrangement (26) has a lifting module (48) for connecting the working line (64) to a feed line (56) and a lowering module (50) for connecting the working line (64) to an outlet line (60), and a pressure line (94) being connected to the second cylinder space (18, 20), which pressure line (94) can be connected via a valve controller (36) to the feed line (56) and the outflow line (60), which valve controller (36) has a feed valve (90) for connecting the pressure line (94) to the feed line (56) and an outlet valve (92) for connecting the pressure medium line (94) to the outlet line (60), **characterized in that** a pressure limiting valve (116) is arranged between the pressure line (94) and the outlet line (60), **in that** the feed valve (90) is connected via a working duct (93) to the feed line (56), and **in that** a throttle (114) is arranged in the working duct (93).

2. Valve arrangement according to Patent Claim 1, a pressure compensator (120) being arranged in the working duct (93) upstream of the throttle (114), a valve slide of the pressure compensator (120) being loaded in the direction of open positions with a spring force of a spring (122) and with pressure which is tapped off between the throttle (114) and the feed valve (90) and in the direction of a closed position with pressure which is tapped off between the pressure compensator (120) and the throttle (114).

3. Valve arrangement according to Patent Claim 1 or 2, a valve body of the pressure limiting valve (116) being loaded in the closing direction with a spring force of a valve spring (128), it being possible for the valve spring (128) to be set manually or electromagnetically via an actuator.

4. Valve arrangement according to a preceding patent claim, the feed and the outlet valves (90, 92) being 2/2-way valves.

5. Valve arrangement according to Patent Claim 4, the feed valve (90) having a valve slide which can be actuated electromagnetically via an actuator (98) in the direction of an open position and is spring-prestressed in a closed position, the outlet valve (92) having a valve slide which is spring-prestressed in an open position and can be loaded in the direction of a closed position with a control pressure which is tapped off from the pressure line (94) via a control line (106).

6. Valve arrangement according to Patent Claim 5, the control line (106) being connected via a relief line (108) to the outlet line (60), and a throttle (110) being arranged in the relief line (108).

7. Valve arrangement according to Patent Claim 5 or 6, a spring-prestressed check valve (112) being arranged in the pressure line (94) between the control line (106) which branches off and an intermediate line (102) which branches off to the outlet valve (92), and closing in the pressure medium flow direction away from the lifting cylinder (2, 4).

8. Valve arrangement according to a preceding patent claim, the control arrangement (26) being configured in an intermediate plate or in a control block, in particular in a load-sensing control block, in order to control a single-acting lifting cylinder.

9. Valve arrangement according to a preceding patent claim, the components for controlling the second cylinder space (18, 20) of the lifting cylinder (2, 4) being arranged in an intermediate plate (38) for connection to the control arrangement (26).

## Revendications

1. Dispositif de soupape pour commander un engin de levage (32) de machine de travail mobile avec au moins un vérin de levage (2, 4) avec un piston de levage (10, 12) séparant une première chambre de vérin (14, 16) d'une deuxième chambre de vérin (18, 20), la première chambre de vérin étant reliée à un dispositif de commande (26) hydraulique prévu pour un vérin de levage à simple action via une conduite de travail (64), ledit dispositif de commande (26) comportant un module de levage (48) pour relier la conduite de travail (64) à une conduite d'amenée (56) et un module de descente (50) pour relier la conduite de travail (64) à une conduite d'évacuation (60) et une conduite de pression (94) étant raccordée à la deuxième chambre de vérin (18, 20) pouvant être reliée à la conduite d'amenée (56) et à la conduite d'évacuation (60) via une commande de soupape (36) comportant une soupape d'amenée (90) pour relier la conduite de pression (94) à la conduite d'amenée (56) et une soupape d'évacuation (92) pour relier la conduite de moyen de pression (94) à la conduite d'évacuation (60), **caractérisé en ce qu'**une soupape de limitation de pression (116) est disposée entre la conduite de pression (94) et la conduite d'évacuation (60), que la soupape d'amenée (90) est reliée à la conduite d'amenée (56) via un canal de travail (93) et qu'un étranglement (114) est disposé dans le canal de travail (93).

2. Dispositif de soupape selon la revendication 1, une balance manométrique (120) étant disposée dans le canal de travail (93) en amont de l'étranglement (114), un poussoir de soupape de la balance manométrique (120) étant alimenté avec une force de ressort provenant d'un ressort (122) et avec une pression prélevée entre l'étranglement (114) et la soupape d'amenée (90) en direction des positions d'ouverture et avec une pression prélevée entre la balance manométrique (120) et l'étranglement (114) en direction d'une position de fermeture.

3. Dispositif de soupape selon la revendication 1 ou 2, un corps de soupape de la soupape de limitation de pression (116) étant alimenté avec une force de ressort provenant du ressort de soupape (128) dans la direction de fermeture, le ressort de soupape (128) pouvant être réglé manuellement ou de façon électromagnétique via un actionneur.

4. Dispositif de soupape selon l'une quelconque des revendications précédentes, les soupapes d'amenée et d'évacuation (90, 92) étant des soupapes à 2/2 voies.

5. Dispositif de soupape selon la revendication 4, la soupape d'amenée (90) ayant un poussoir de soupape précontraint par ressort dans une position de fermeture et pouvant être actionné de façon électromagnétique via un actionneur (98) en direction d'une position d'ouverture, la soupape d'évacuation (92) ayant un poussoir de soupape pouvant être précontraint par ressort dans une position d'ouverture et alimenté en direction d'une position de fermeture avec une pression de commande prélevée par la conduite de pression (94) via une conduite de commande (106).

6. Dispositif de soupape selon la revendication 5, la conduite de commande (106) étant reliée à la conduite d'évacuation (60) via une conduite de décharge (108) et un étranglement (110) étant disposé dans la conduite de décharge (108).

7. Dispositif de soupape selon la revendication 5 ou 6, une soupape de retenue (112) précontrainte par ressort étant disposée dans la conduite de pression (94) entre la conduite de commande (106) branchée et une conduite intermédiaire (102) bifurquant de la soupape d'évacuation (92) et fermant dans la direction d'écoulement de moyen de pression en s'écartant du vérin de levage (2, 4).

8. Dispositif de soupape selon l'une quelconque des revendications précédentes, le dispositif de commande (26) étant réalisé dans une plaque intermédiaire ou dans un bloc de commande, notamment dans un bloc de commande de détection de charge, pour commander un vérin de levage à simple action.

9. Dispositif de soupape selon l'une quelconque des revendications précédentes, les composants servant à commander la deuxième chambre de vérin (18, 20) du vérin de levage (2, 4) étant disposés dans une plaque intermédiaire (38) pour le raccordement au dispositif de commande (26).
